# EUROPÄISCHE PATENTSCHRIFT

(11) **EP 1 249 532 B1**
(45) Veröffentlichungstag und Bekanntmachung des Hinweises auf die Patenterteilung: **27.12.2006**
(21) Anmeldenummer: 02007538.8
(22) Anmeldetag: 03.04.2002
(51) Int. Cl.: D21G 9/00

(54) **Verfahren und Anlage zur Formationsregelung**
Method and installation for formation control
Procédé et installation pour contrôle de la formation

(30) Priorität: 12.04.2001 DE 10118508
(43) Veröffentlichungstag der Anmeldung: 16.10.2002
(73) Patentinhaber: Voith Patent GmbH, 89522 Heidenheim (DE)
(72) Erfinder: Schwarz, Michael, Dr., 89522 Heidenheim (DE)

(56) Entgegenhaltungen:
- EP-A- 1 054 102
- DE-A- 10 043 142
- US-A- 5 622 602
- JONES D G ET AL: "A NEW NON-LINEAR OPTIMAL CONTROL STRATEGY FOR PAPER FORMATION" , MEASUREMENT AND CONTROL, INSTITUTE OF MEASUREMENT AND CONTROL. LONDON, GB, VOL. 32, NR. 8, PAGE(S) 241-245 XP000927031 ISSN: 0020-2940 * Seite 241, mittlere Spalte, Zeile 37 - rechte Spalte, Zeile 4 * * Seite 241, rechte Spalte, Zeile 43 - Seite 242, linke Spalte, Zeile 23 * * Seite 242, mittlere Spalte, Zeile 8 - Zeile 10 * * Seite 243, rechte Spalte, Zeile 18 - Zeile 22 *
- PATENT ABSTRACTS OF JAPAN vol. 014, no. 017 (C-675), 16. Januar 1990 (1990-01-16) & JP 01 260091 A (AIKAWA TEKKO KK), 17. Oktober 1989 (1989-10-17)
- SCHULTZ, H.-J. UND JUUL, T.: "Lasertechnologie zur Nuztung des Potentials eines Blattbildungssystems in Verbindung mit der BTF-Universalverteiler-Stoffauflauf-Techno logie" WOCHENBLATT FÜR PAPIERFABRIKATION, Nr. 11/12, 2000, Seiten 772-781, XP001154890

## Beschreibung

Die Erfindung betrifft ein Verfahren sowie eine Anlage zur Herstellung einer Faserstoffbahn, insbesondere Papier- oder Kartonbahn.

Bei den bisher bekannten Anlagen zur Papierherstellung wird die Retention über die gemessenen Stoffdichten im Siebwasser und in der Stoffzuführung zum Stoffauflauf online ermittelt und durch Regelung über die Retentionsmittelmenge bzw. -mengen konstant gehalten. Eine bekannte Papieranlage mit einer solchen Retentionsregelung ist schematisch in der Figur 1 dargestellt.

Dieses auf einer Regelung der Retention basierende Verfahren weist u.a. den Nachteil auf, daß die Formation mit höher werdender Retention zunehmend schlechter wird. Zur Vermeidung einer schlechten Formation muß die Retention mit einem großen Sicherheitsabschlag zur maximal möglichen Retention eingestellt werden.

Dabei ist unter Formation allgemein die Struktur und der Grad der Einheitlichkeit der Faserverteilung in der Faserstoffbahn, z.B. Papier, gemessen oder beurteilt z.B. mittels durchgeschickten Lichtes, zu verstehen. Die Formation wird allgemein auch als die "Durchsicht" der Faserstoffbahn bzw. des Papiers bezeichnet. Unter Retention ist der Anteil der vom Sieb bzw. den Sieben zurückgehaltenen Masse zur gesamten auf das Sieb aufgebrachten Masse zu verstehen.

In dem Fachaufsatz von Jones D.G. et al.: "A new non linear optimal control strategy for paper formation", Measurement and Control, Institute of Measurement and Control, London, GB, Vo. 32, Nr. 8, Oktober 1999, Seiten 241 - 245, wird darauf hingewiesen, dass zur Regelung der Formation auch die Menge der Retentionsmittel (floculent agents) herangezogen werden kann. Es ist aus dieser Publikation außerdem bekannt, dass ein Zuviel an Retentionsmitteln die Formation des hergestellten Blattes verschlechtern kann.

In der EP 1 054 102 A2 wird vorgeschlagen, das Flächengewicht einer Papier- oder Kartonbahn mit Hilfe von zwei Regelkreisen zu regeln. Dabei wird der zusätzliche Regelkreis eingesetzt, um z.B. mit Hilfe einer Siebwasser-Konsistenzmessung die Veränderung der Retention zu ermitteln und entsprechende Gegenmaßnahmen zu treffen.

Ziel der Erfindung ist es, ein verbessertes Verfahren sowie eine verbesserte Anlage der eingangs genannten Art zu schaffen, bei denen die zuvor genannten Nachteile beseitigt sind.

Diese Aufgabe wird erfindungsgemäß gelöst durch die Merkmale des Anspruchs 1.

Dabei kann die Formation insbesondere durch entsprechendes Verändern der Zugabemenge wenigstens eines Retentionsmittels auf dem vorgebbaren Sollniveau gehalten werden.

Gemäß einer bevorzugten praktischen Ausgestaltung des erfindungsgemäßen Verfahrens wird die Retention laufend auf dem jeweils maximal möglichen Wert gehalten.

Indem zwei unterschiedliche Retentionsmittel an zwei verschiedenen Stellen zugegeben werden (Dualsystem), kann auch die Retention konstant auf einem vorgebbaren hohen Niveau gehalten werden. Vorteilhafterweise wird die Formation durch entsprechendes Verändern des Verhältnisses der Zugabemengen der beiden Retentionsmittel auf dem vorgebbaren Sollniveau gehalten.

Dabei kann die Formationsregelung auf unterschiedliche Weise durchgeführt werden. Im folgenden seinen rein beispielhaft einige Möglichkeiten genannt.

So kann die Formation beispielsweise dadurch eingestellt bzw. geregelt werden, daß zwei Retentionsmittelmasseströme Q_{R1}, Q_{R2} bei konstantem Verhältnis Q_{R1}/Q_{R2} entsprechend verändert bzw. erhöht oder reduziert werden.

Eine weitere Möglichkeit besteht z.B. darin, daß die Formation gemessen wird, der Meßwert mit einem Sollwert verglichen wird, zur Angleichung der Formation an den Sollwert die Zugabemenge des ersten Retentionsmittels entsprechend eingestellt wird und zur Einstellung eines möglichst hohen Niveaus der Retention die Zugabemenge des zweiten Retentionsmittels bzw. das Verhältnis zwischen den Zugabemengen der beiden Retentionsmittel soweit nachgestellt wird, bis sich die Formation wieder verschlechtert.

Überdies ist es beispielsweise möglich, die Formationsregelung einer Retentionsregelung zu überlagern. Dabei kann die Retentionsregelung, die auf herkömmliche Weise erfolgen kann, insbesondere schneller sein als die Formationsregelung.

Die beiden unterschiedlichen Retentionsmittel können beispielsweise Polymere mit unterschiedlicher Ladungsdichte (anionisch/kationisch) und/oder unterschiedlichem Molekulargewicht umfassen. Dabei können die beiden unterschiedlichen Retentionsmittel beispielsweise Polyethylenimin (PEI) und Polyacrylamid (PAM) umfassen.

Gemäß einer weiteren zweckmäßigen Ausgestaltung des erfindungsgemäßen Verfahrens umfaßt das erste Retentionsmittel ein Polymer, z.B. Polyacrylamid, und das zweite Retentionsmittel anorganische Mikropartikel, z.B. Bentonit, Hydrocol, usw. Es kann somit beispielsweise ein Polymer zur Grobflockung und ein Mittel zur Feinflockung vorgesehen sein.

In bestimmten Fällen ist es von Vorteil, wenn in die Formationsregelung auch Rohstoffeinflüsse und/oder die Wasserführung im Naßteil mit einbezogen werden. Dies ist insbesondere durch den Einsatz von Fuzzy-Logik und/oder Predictive Controls möglich.

So wird beispielsweise bei der Verwendung kurzfasriger Rohstoffe die Formation bei steigender Retention in geringerem Maße verschlechtert als bei dem Einsatz langfasriger Rohstoffe.

Dieser stoffabhängige Zusammenhang zwischen Formation und Retention kann im Regelalgorithmus berücksichtigt sein. Dies kann beispielsweise im Rahmen einer einer Retentionsregelung überlagerten Formationsregelung oder dadurch geschehen, daß das Verhältnis Q_{R1/}Q_{R2} der Massenströme der Retentionsmittel des Dualsystems auch je nach Faserstoffart (Rohstoffart) gewählt wird.

Die erfindungsgemäße Anlage zur Herstellung einer Faserstoffbahn, insbesondere Papier- oder Kartonbahn, umfaßt die in Anspruch 14 angegebenen Merkmale.

Bevorzugte Ausführungsformen der erfindungsgemäßen Anlage sind in den Unteransprüchen angegeben.

Die Erfindung wird im folgenden anhand eines Ausführungsbeispiels unter Bezugnahme auf die Zeichnung näher erläutert; in dieser zeigen:
- Fig. 1: eine schematische Darstellung einer bekannten Anlage zur Herstellung einer Faserstoffbahn mit einer herkömmlichen Regelung der Retention,
- Fig. 2: eine schematische Darstellung einer Ausführungsform einer Anlage zur Herstellung einer Faserstoffbahn mit einer Regelung der Formation,
- Figur 3: eine schematische Darstellung des Regelungssystems einer Ausführungsform der erfindungsgemäßen Anlage zur Herstellung einer Faserstoffbahn mit einer einer Retentionsregelung überlagerten Formationsregelung,
- Figur 4: eine schematische Teildarstellung des Regelungssystems einer weiteren Ausführungsform der erfindungsgemäßen Anlage zur Herstellung einer Faserstoffbahn, bei dem ein zweites Retentionsmittel zugegeben wird, und
- Figur 5: eine schematische Teildarstellung des Regelungssystems einer weiteren Ausführungsform der erfindungsgemäßen Anlage zur Herstellung einer Faserstoffbahn mit einer Zuleitung eines Teils des Siebwassers I direkt zum Stoffauflauf.

Fig. 2 zeigt in schematischer Darstellung eine Ausführungsform einer Anlage 10 zur Herstellung einer Faserstoffbahn 12, bei der es sich insbesondere um eine Papier- oder Kartonbahn handeln kann. Die Anlage 10 nach Fig. 2 ist kein Ausführungsbeispiel der Erfindung. Die Anlage 10 umfaßt einen konstanten Teil, eine Papiermaschine und einen Formationsregler 13 zur Regelung der Formation. Dabei dient der Formationsregler 13 einer Qualitätsregelung, bei der die Formation die Retention führt.

Über eine vor der Aufrollung 14 vorgesehene Meßeinrichtung 16 wird die Formation der Faserstoffbahn 12 als Regelgröße online gemessen. Der betreffende Meßwert wird dem Formationsregler 13 zugeführt. Über die automatische Formationsregelung 13 wird die Formation schließlich auf einem vorgebbaren Sollniveau gehalten.

Unter Formation ist allgemein die Struktur und der Grad der Einheitlichkeit der Faserverteilung in der Faserstoffbahn 12, gemessen oder beurteilt z.B. mittels hindurchgeschickten Lichts, zu verstehen. Die Formation wird allgemein auch als die "Durchsicht" der Faserstoffbahn bezeichnet.

Die Formation kann insbesondere durch entsprechendes Verändern der Zugabemenge wenigstens eines Retentionsmittels auf dem vorgebbaren Sollniveau gehalten werden.

Im vorliegenden Fall wird der Retentionsmitteldurchfluß in einer Leitung 17 z.B. über einen Durchflußregler 18 entsprechend verändert, der dazu vom Formationsregler 13 einen entsprechenden Sollwert erhält. Mittels des Durchflußreglers 18 (FIC, flow indicated control) wird der Retentionsmitteldurchfluß in der Leitung 17 gemessen und mit dem betreffenden, vom Formationsregler 13 gelieferten Sollwert verglichen. In der Leitung 17 ist zudem ein über den Durchflußregler 18 beaufschlagbares Stellglied 19, insbesondere ein Ventil, vorgesehen, über das der Retentionsmitteldurchfluß dann entsprechend nachgestellt, d.h. an den Sollwert angeglichen wird.

Außer dem mittels der Meßeinrichtung 16 online gemessenen Formationswert kann in den Formationsregler 13 insbesondere auch zumindest ein Stoffdichtewert, vorzugsweise der Stoffdichtewert des Siebwassers I geringer Konsistenz (WW I = white water I, C_{L}) und/oder der Stoffdichtewert der Faserstoffsuspension hoher Konsistenz (C_{H}) in der Zuführung 15 zum Stoffauflauf 22 eingegeben werden.

In der Fig. 2 sind beispielhaft zwei solche jeweils durch einen Stoffdichtewert gebildete Eingangsgrößen für den Formationsregler 13 angedeutet und mit "20" bzw. "24" bezeichnet.

Eine vom Formationsregler 13 ausgegebene Stellgröße kann dann dazu verwendet werden, den Massen- bzw. Volumenstrom zumindest eines Retentionsmittels so einzustellen, daß der Formationswert die gewünschte Größe annimmt. Im vorliegenden Fall kann dies, wie bereits erläutert, beispielsweise über wenigstens einen Durchflußregler 18 geschehen.

Bei dem Volumenstrom Q_{L} niedriger Konsistenz C_{L} handelt es sich zwar bevorzugt um Siebwassers I. Die betreffende Meßstelle ist mit a) bezeichnet. Zur Regelung kann jedoch auch die Siebwasserkonsistenz an anderen Stellen gemessen werden. In der Figur 2 ist eine weitere mögliche Meßstelle mit b) bezeichnet.

Wie anhand der Figur 2 zu erkennen ist, wird der Mischpumpe 26 außer dem Siebwasser I auch Dickstoff zugeführt.

Das Siebwasser II wird der Faserrückgewinnung zugeführt.

Durch die Retentionsmittel wird nicht nur die Retention der Feststoffpartikel, sondern auch die Formation beeinflußt. Da die Formation der fertigen Faserstoffbahn 12 online gemessen wird, kann die Retention laufend auf dem jeweils maximal möglichen Wert gehalten werden.

Bei Dualsystemen, d.h. bei der Zugabe von zwei unterschiedlichen Retentionsmitteln anzwei verschiedenen Stellen, kann auch die Retention stets konstant auf einem hohen Niveau gehalten werden. Dabei kann die Formation z.B. durch entsprechendes Verändern des Verhältnisses der Zugabemengen der beiden Retentionsmittel auf dem vorgebbaren Sollniveau gehalten werden.

Die Formation kann beispielsweise dadurch eingestellt bzw. geregelt werden, daß zwei Retentionsmittelmasseströme Q_{R1}, Q_{R2} bei konstantem Verhältnis Q_{R1}/Q_{R2} entsprechend verändert bzw. erhöht oder reduziert werden.

Eine weitere Möglichkeit besteht z.B. darin, daß die Formation gemessen wird, der Meßwert mit einem Sollwert verglichen wird, zur Angleichung der Formation an den Sollwert die Zugabemenge eines ersten Retentionsmittels eines Dualsystems entsprechend eingestellt wird und zur Einstellung eines möglichst hohen Niveaus der Retention die Zugabemenge eines zweiten Retentionsmittels des Dualsystems bzw. das Verhältnis zwischen den Zugabemengen der beiden Retentionsmittel soweit nachgestellt wird, bis sich die Formation wieder verschlechtert.

Überdies ist es beispielsweise möglich, die Formationsregelung einer Retentionsregelung zu überlagern. Figur 3 zeigt in schematischer Darstellung ein beispielhaftes Regelungssystems einer solchen Ausführungsform der erfindungsgemäßen Anlage.

Wie anhand der Figur 3 zu erkennen ist, kann die den Formationsregler 13 umfassende Formationsregelung mit einer einen Retentionsregler 28 umfassenden herkömmlichen Retentionsregelung kombiniert sein. Dem den Regler 28 umfassenden Regelkreis für die Retentionsregelung wird ein den Regler 13 umfassender Regelkreis für die Formationsregelung überlagert. Dabei kann die Retentionsregelung schneller sein als die Formationsregelung. Der Formationsregler 13 liefert an den Retentionsregler 28 ein Signal F, über das beispielsweise der Stoffdichtewert 24 niedriger Konsistenz C_{L} und/ oder der Ausgangswert 30 des Retentionsreglers 28 direkt beeinflußt werden kann.

Figur 4 zeigt in schematischer Teildarstellung das Regelungssystems einer weiteren Ausführungsform der erfindungsgemäßen Anlage zur Herstellung einer Faserstoffbahn, das sich von dem der Figur 2 im wesentlichen dadurch unterscheidet, daß im Dualsystem sowohl ein erstes Retentionsmittel 1 als auch ein zweites Retentionsmittel 2 zugegeben wird. In der rein beispielhaft wiedergegebenen Regelung erhält der Retentionsregler 18 von dem übergeordneten Formationsregler 13 einen Sollwert für den Massen- bzw. Volumenstrom des ersten Retentionsmittels 1 als Funktion der Formation.

Das zweite Retentionsmittel 2 wird durch einen Verhältnisregler 18' nachgeregelt. Der Verhältnisregler 18' erhält einen Sollwert für das Verhältnis von dem übergeordneten Formationsregler 13, wobei dieser Sollwert abhängig ist von der Retention, und/oder der Formation und/oder wenigstens einem Stoffparameter wie z.B. der Stoffart (z.B. Kurzfaser, Langfaser, Recyclingfasern, Mischungen daraus usw.).

Im übrigen kann dieses Regelungssystem beispielsweise zumindest im wesentlichen wieder so ausgelegt sein wie das gemäß Figur 2. Einander entsprechenden Teilen sind gleiche Bezugszeichen zugeordnet.

Figur 5 zeigt in schematischer Teildarstellung das Regelungssystems einer weiteren Ausführungsform der erfindungsgemäßen Anlage zur Herstellung einer Faserstoffbahn. Diese Ausführungsform ist gegenüber der gemäß Figur 4 durch eine Zuleitung 32 eines Teils des Siebwassers I direkt zum Stoffauflauf 22 ergänzt.

Diese Zuleitung 32 wird bei Verdünnungswasser-Stoffaufläufen zur sektionalen Querprofilregelung des Flächengewichts benötigt (vgl. z.B. ModuleJet). Beim vorliegenden Ausführungsbeispiel ist dieser Siebwasserteilvolumenstrom durchflußgeregelt (FIC, flow indicated control) und fließt direkt vom Siebwasserbehälter 34 zum Stoffauflauf 22.

Es ist z.B. auch möglich, diesen Siebwasserteilstrom über eine Entlüftungsvorrichtung zu führen, entsprechend dem Dickstoff und dem Siebwasser I.

Bei diesem Ausführungsbeispiel kann, muß aber nicht, anstelle des Konsistenzmeßwertes C_{H} vor der Mischstelle des Siebwasserteilstroms I und des Volumenstroms Q_{H}, der Konsistenzwert Q_{M}, d.h. der betreffende Wert nach der Mischstelle, über die Meßeinrichtung 20 dem Formationsregler 13 zugeführt werden.

Bei Dualsystemen können die beiden unterschiedlichen Retentionsmittel beispielsweise Polymere mit unterschiedlicher Ladungsdichte (anionisch/kationisch) und/oder unterschiedlichem Molekulargewicht umfassen. So können die beiden unterschiedlichen Retentionsmittel beispielsweise Polyethylenimin (PEI) und Polyacrylamid (PAM) umfassen.

Es ist beispielsweise auch möglich, als erstes Retentionsmittel ein Polymer, z.B. Polyacrylamid, und als zweites Retentionsmittel anorganische Mikropartikel, z.B. Bentonit, Hydrocol, usw., zu verwenden. Es kann somit beispielsweise ein Polymer zur Grobflockung und ein Mittel zur Feinflockung eingesetzt werden.

Durch den Einsatz von Fuzzy-Logik und Predictive Controls können auch komplexere Abhängigkeiten der Formation von Rohstoffeinflüssen und der Wasserführung im Naßteil berücksichtigt werden.

So wird beispielsweise bei der Verwendung kurzfasriger Rohstoffe die Formation bei steigender Retention in geringerem Maße verschlechtert als bei dem Einsatz langfasriger Rohstoffe.

Dieser stoffabhängige Zusammenhang zwischen Formation und Retention kann im Regelalgorithmus berücksichtigt sein. Dies kann beispielsweise im Rahmen einer einer Retentionsregelung überlagerten Formationsregelung (vgl. insbesondere Figur 3) oder dadurch geschehen, daß das Verhältnis Q_{R1}/Q_{R2} der Massenströme der Retentionsmittel des Dualsystems auch je nach Faserstoffart (Rohstoffart) gewählt wird.

### Bezugszeichenliste

- 1: erstes Retentionsmittel
- 2: zweites Retentionsmittel
- 10: Anlage zur Herstellung einer Faserstoffbahn
- 12: Faserstoffbahn
- 13: Formationsregler
- 14: Aufrollung
- 15: Zuführung
- 16: Meßeinrichtung
- 17: Leitung
- 18': Verhältnisregler
- 18: Durchflußregler
- 19: Stellglied, Ventil
- 20: Stoffdichtewert
- 22: Stoffauflauf
- 24: Stoffdichtewert
- 26: Mischpumpe
- 28: Retentionsregler
- 30: Ausgangswert
- 32: Zuleitung
- 34: Siebwasserbehälter

- a): Konsistenzmeßstelle
- b): Konsistenzmeßstelle

## Patentansprüche

1. Verfahren zur Herstellung einer Faserstoffbahn (12), insbesondere Papier- oder Kartonbahn, bei dem die Formation der Faserstoffbahn (12) als Regelgröße online gemessen und über eine automatische Formationsregelung (13) auf einem vorgebbaren Sollniveau gehalten wird, wobei die Formation durch entsprechendes Verändern der Zugabemenge wenigstens eines Retentionsmittels auf dem vorgebbaren Sollniveau gehalten wird,
**dadurch gekennzeichnet,**
**daß** zwei unterschiedliche Retentionsmittel an zwei verschiedenen Stellen zugegeben werden und daß die Retention konstant auf einem vorgebbaren hohen Niveau gehalten wird.

2. Verfahren nach Anspruch 1,
**dadurch gekennzeichnet ,**
**daß** die Retention laufend auf dem jeweils maximal möglichen Wert gehalten wird.

3. Verfahren nachAnspruch 1 oder 2,
**dadurch gekennzeichnet ,**
**daß** die Formation durch entsprechendes Verändern des Verhältnisses der Zugabemengen der beiden Retentionsmittel auf dem vorgebbaren Sollniveau gehalten wird.

4. Verfahren nach Anspruch 1 oder 2,
**dadurch gekennzeichnet ,**
**daß** die Formation **dadurch** eingestellt bzw. geregelt wird, daß zwei Retentionsmittelmasseströme Q_{R1}, Q_{R2} bei konstantem Verhältnis Q_{R1}/Q_{R2} entsprechend verändert bzw. erhöht oder reduziert werden.

5. Verfahren nach einem der vorhergehenden Ansprüche,
**dadurch gekennzeichnet ,**
**daß** die beiden unterschiedlichen Retentionsmittel Polymere mit unterschiedlicher Ladungsdichte und/oder unterschiedlichem Molekulargewicht umfassen.

6. Verfahren nach einem der vorhergehenden Ansprüche,
**dadurch gekennzeichnet ,**
**daß** die Formation gemessen wird, der Meßwert mit einem Sollwert verglichen wird, zur Angleichung der Formation an den Sollwert die Zugabemenge des ersten Retentionsmittels entsprechend eingestellt wird und zur Einstellung eines möglichst hohen Niveaus der Retention die Zugabemenge des zweiten Retentionsmittels bzw. das Verhältnis zwischen den Zugabemengen der beiden Retentionsmittel soweit nachgestellt wird, bis sich die Formation wieder verschlechtert.

7. Verfahren nach einem der vorhergehenden Ansprüche,
**dadurch gekennzeichnet ,**
**daß** die Formationsregelung einer Retentionsregelung überlagert wird.

8. Verfahren nach einem der vorhergehenden Ansprüche,
**dadurch gekennzeichnet ,**
**daß** die beiden unterschiedlichen Retentionsmittel Polyethylenimin (PEI) und Polyacrylamid (PAM) umfassen.

9. Verfahren nach einem der Ansprüche 1 bis 7, **dadurch gekennzeichnet , daß** das erste Retentionsmittel ein Polymer, z.B. Polyacrylamid, und das zweite Retentionsmittel anorganische Mikropartikel, z.B. Bentonit oder Hydrocol, umfaßt.

10. Verfahren nach einem der vorhergehenden Ansprüche,
**dadurch gekennzeichnet ,**
**daß** Rohstoffeinflüsse und/oder die Wasserführung im Naßteil mit in die Formationsregelung einbezogen werden.

11. Verfahren nach einem der vorhergehenden Ansprüche,
**dadurch gekennzeichnet ,**
**daß** die Formationsregelung unter Einsatz von Fuzzy-Logik und/oder Predictive Controls erfolgt.

12. Verfahren nach einem der vorhergehenden Ansprüche,
**dadurch gekennzeichnet ,**
**daß** in einen Regler (13) zur Regelung der Formation zumindest ein online gemessener Formationswert, zumindest ein Stoffdichtewert, vorzugsweise der Stoffdichtewert des Siebwassers geringer Konsistenz (C_{L}) und/oder der Stoffdichtewert der Faserstoffsuspension hoher Konsistenz (C_{H}) zum Stoffauflauf, eingegeben wird und daß eine vom Regler ausgegebene Stellgröße dazu verwendet wird, den Massen- bzw. Volumenstrom zumindest eines Retentionsmittels so einzustellen, daß der Formationswert die gewünschte Größe annimmt.

13. Verfahren nach Anspruch 12,
**dadurch gekennzeichnet,**
**daß** in den Regler (13) als weitere Eingangsgröße zumindest ein Wert für zumindest einen Stoffparameter eingegeben wird.

14. Anlage (10) zur Herstellung einer Faserstoffbahn (12), insbesondere Papier- oder Kartonbahn, mit einer automatische Formationsregelung, bei der die Formation der Faserstoffbahn als Regelgröße online gemessen und auf einem vorgebbaren Sollniveau gehalten wird, wobei Mittel vorgesehen sind, um die Formation durch entsprechendes Verändern der Zugabemenge wenigstens eines Retentionsmittels auf dem vorgebbaren Sollniveau zu halten,
**dadurch gekennzeichnet,**
**daß** zwei unterschiedliche Retentionsmittel an zwei verschiedenen Stellen zugebbar sind und daß Mittel vorgesehen sind, um die Retention konstant auf einem vorgebbaren hohen Niveau zu halten.

15. Anlage nach Anspruch 14,
**dadurch gekennzeichnet ,**
**daß** Mittel vorgesehen sind, um die Retention laufend auf dem jeweils maximal möglichen Wert zu halten.

16. Anlage nach Anspruch 14 oder 15,
**dadurch gekennzeichnet ,**
**daß** Mittel vorgesehen sind, um die Formation durch entsprechendes Verändern des Verhältnisses der Zugabemengen der beiden Retentionsmittel auf dem vorgebbaren Sollniveau zu halten.

17. Anlage nach Anspruch 14 oder 15,
**dadurch gekennzeichnet ,**
**daß** die Formation **dadurch** einstellbar bzw. regelbar ist, daß zwei Retentionsmittelmasseströme Q_{R1}, Q_{R2} bei konstantem Verhältnis Q_{R1}/Q_{R2} entsprechend verändert bzw. erhöht oder reduziert werden

18. Anlage nach einem derAnsprüche 14 bis 17,
**dadurch gekennzeichnet ,**
**daß** die beiden unterschiedlichen Retentionsmittel Polymere mit unterschiedlicher Ladungsdichte und/oder unterschiedlichem Molekulargewicht umfassen.

19. Anlage nach einem der Ansprüche 14 bis 18,
**dadurch gekennzeichnet ,**
**daß** Mittel vorgesehen sind, durch die die Formation gemessen wird, der Meßwert mit einem Sollwert verglichen wird, zur Angleichung der Formation an den Sollwert die Zugabemenge des ersten Retentionsmittels entsprechend eingestellt wird und zur Einstellung eines möglichst hohen Niveaus der Retention die Zugabemenge des zweiten Retentionsmittels bzw. das Verhältnis zwischen den Zugabemengen der beiden Retentionsmittel soweit nachgestellt wird, bis sich die Formation wieder verschlechtert.

20. Anlage nach einem der Ansprüche 14 bis 19,
**dadurch gekennzeichnet,**
**daß** die Formationsregelung einer Retentionsregelung überlagert ist.

21. Anlage nach einem der Ansprüche 14 bis 20,
**dadurch gekennzeichnet ,**
**daß** die beiden unterschiedlichen Retentionsmittel Polyethylenimin (PEI) und Polyacrylamid (PAM) umfassen.

22. Anlage nach einem der Ansprüche 14 bis 20,
**dadurch gekennzeichnet ,**
**daß** das erste Retentionsmittel ein Polymer, z.B. Polyacrylamid, und das zweite Retentionsmittel anorganische Mikropartikel, z.B. Bentonit oder Hydrocol, umfaßt.

23. Anlage nach Anspruch 22,
**dadurch gekennzeichnet ,**
**daß** Rohstoffeinflüsse und/oder die Wasserführung im Naßteil mit in die Formationsregelung einbezogen sind.

24. Anlage nach einem der Ansprüche 14 bis 23,
**dadurch gekennzeichnet ,**
**daß** die Formationsregelung unter Einsatz von Fuzzy-Logik und/oder Predictive Controls erfolgt.

25. Anlage nach einem der Ansprüche 14 bis 24,
**dadurch gekennzeichnet ,**
**daß** sie einen Regler (13) umfaßt, in den zur Regelung der Formation zumindest ein online gemessener Formationswert, zumindest ein Stoffdichtewert, vorzugsweise der Stoffdichtewert des Siebwassers geringer Konsistenz (C_{L}) und/oder der Stoffdichtewert der Faserstoffsuspension hoher Konsistenz (C_{H}) zum Stoffauflauf, eingebbar ist und daß der Regler eine Stellgröße ausgibt, die dazu verwendet wird, den Massen- bzw. Volumenstrom zumindest eines Retentionsmittels so einzustellen, daß der Formationswert die gewünschte Größe annimmt.

26. Anlage nach Anspruch 25,
**dadurch gekennzeichnet ,**
**daß** in den Regler (13) als weitere Eingangsgröße zumindest ein Wert für zumindest einen Stoffparameter eingebbar ist.

## Claims

1. Process for producing a web (12) of fibrous material, particularly of paper or card, where the formation of the web (12) of fibrous material is measured online as a controlling value and is maintained at a prescribable norm level by an automatic formation regulator (13), where the formation is maintained at the prescribable norm level by appropriate changes in the added amount of at least one retention agent,
**characterized in that**
two different retention agents are added at two different locations and **in that** the retention is maintained constantly at a prescribable height level.

2. Process according to Claim 1,
**characterized in that**
the retention is continuously maintained at the relevant maximum possible value.

3. Process according to Claim 1 or 2,
**characterized in that**
the formation is maintained at the prescribable norm level by appropriate changes to the ratio of the added amounts of the two retention agents.

4. Process according to Claim 1 or 2,
**characterized in that**
the formation is set or regulated **in that** two mass flows of retention agent Q_{R1} and Q_{R2} in a constant ratio of Q_{R1}/Q_{R2} are appropriately changed, i.e. increased or decreased.

5. Process according to one of the preceding claims,
**characterized in that**
the two different retention agents comprise polymers with different electrical charges and/or different molecular weights.

6. Process according to one of the preceding claims,
**characterized in that**
the formation is measured, the measured value is compared with a norm value, the added amount of the first retention agent is appropriately set to match the formation with the norm value and, to set a highest possible level of the retention, the added amount of the second retention agent or the ratio between the added amounts of the two retention agents is further adjusted until the formation deteriorates again.

7. Process according to one of the preceding claims,
**characterized in that**
the formation control is superimposed on a retention control

8. Process according to one of the preceding claims,
**characterized in that**
the two different retention agents comprise polyethyleneimine (PEI) and polyacrylamide (PAM).

9. Process according to one of Claims 1 to 7,
**characterized in that**
the first retention agent comprises a polymer, e.g. polyacrylamide, and the second retention agent inorganic microparticles, e.g. bentonite or hydrocol.

10. Process according to one of the preceding claims,
**characterized in that**
raw material influences and or the supply of water to the wet end form part of the formation control.

11. Process according to one of the preceding claims,
**characterized in that**
the formation control is carried out with use of Fuzzy Logic and/or Predictive Controls.

12. Process according to one of the preceding claims,
**characterized in that**
into a regulator (13) for the control of the formation there is fed at least one formation value measured online, at least one stuff consistency value, preferably the stuff consistency value of the wire water of low consistency (C_{L}) and/or the stuff consistency value of the fibrous suspension of high consistency (C_{H}) at the head-box, and **in that** a setting value provided by the regulator is used to so adjust the mass flow or volume flow of at least one retention agent that the formation value corresponds to the desired value.

13. Process according to Claim 12,
**characterized in that**
a value for at least one stuff parameter is fed into the regulator (13) as a further input value.

14. Plant (10) for the production of a web of fibrous material (12), particularly of paper or card, with an automatic formation control system by means of which the formation of the web of fibrous material is measured online as a controlling value and is maintained at a prescribable norm level where means are provided to maintain the formation at the prescribable norm level by appropriate changes in the added amount of at least one retention agent,
**characterized in that**
two different retention agents can be added at two different locations and **in that** means are provided to maintain the retention constantly at a prescribable high level.

15. Plant according to Claim 14,
**characterized in that**
means are provided in order to maintain the retention continuously at the relevant maximum possible value.

16. Plant according to Claim 14 or 15,
**characterized in that**
means are provided to maintain the formation at the prescribable norm level by appropriate changes to the ratio of the added amounts of the two retention agents.

17. Plant according to Claim 14 or 15,
**characterized in that**
the formation can be set or regulated **in that** two mass flows of retention agent Q_{R1} and Q_{R2} in a constant ratio of Q_{R1}/Q_{R2} are appropriately changed, i.e. increased or decreased.

18. Plant according to one of Claims 14 to 17,
**characterized in that**
the two different retention agents comprise polymers with different electrical charges and/or different molecular weights.

19. Plant according to one of Claims 14 to 18,
**characterized in that**
means are provided with which the formation is measured, the measured value is compared with a norm value, the added amount of the first retention agent is appropriately set to match the formation with the norm value and, to set a highest possible level of the retention, the added amount of the second retention agent or the ratio between the added amounts of the two retention agents is further adjusted until the formation deteriorates again.

20. Plant according to one of Claims 14 to 19,
**characterized in that**
the formation control is superimposed on a retention control.

21. Plant according to one of Claims 14 to 20,
**characterized in that**
the two different retention agents comprise polyethyleneimine (PEI) and polyacrylamide (PAM).

22. Plant according to one of Claims 14 to 20,
**characterized in that**
the first retention agent comprises a polymer, e.g. polyacrylamide, and the second retention agent inorganic microparticles, e.g. bentonite or hydrocol.

23. Plant according to Claim 22,
**characterized in that**
raw material influences and/or the supply of water at the wet end form part of the formation control system.

24. Plant according to one of Claims 14 to 23,
**characterized in that**
the formation control system operates with the use of Fuzzy Logic and/or Predictive Controls.

25. Plant according to one of Claims 14 to 24,
**characterized in that**
it comprises a regulator (13) into which can be fed in order to control the formation at least one formation value measured online, at least one stuff consistency value, preferably the stuff consistency value of the wire water of low consistency (C_{L}) and/or the stuff consistency value of the fibrous suspension of high consistency (C_{H}) at the head-box, and **in that** the regulator provides a setting value which is used so to adjust the mass flow or volume flow of at least one retention agent that the formation value corresponds to the desired value.

26. Plant according to Claim 25,
**characterized in that**
a value for at least one stuff parameter can be fed into the regulator (13) as a further input value.

## Revendications

1. Procédé de fabrication d'une bande fibreuse (12), notamment une bande de papier ou de carton, dans lequel la formation de la bande fibreuse (12) est mesurée en ligne sous forme de valeur de réglage et est maintenue par le biais d'une régulation automatique de la formation (13) à un niveau de consigne prédéfinissable, la formation étant maintenue au niveau de consigne prédéfinissable par variation correspondante de la quantité ajoutée d'au moins un agent de rétention,
**caractérisé en ce que**
deux agents de rétention différents sont ajoutés en deux endroits différents et **en ce que** la rétention est maintenue constante à un niveau élevé prédéfinissable.

2. Procédé selon la revendication 1,
**caractérisé en ce que**
la rétention est maintenue constamment à la valeur maximale possible dans chaque cas.

3. Procédé selon la revendication 1 ou 2,
**caractérisé en ce que**
la formation est maintenue au niveau de consigne prédéfinissable par variation du rapport des quantités ajoutées des deux agents de rétention.

4. Procédé selon la revendication 1 ou 2,
**caractérisé en ce que**
la formation est ajustée ou régulée **en ce que** deux courants massiques d'agent de rétention Q_{R1}, Q_{R2} sont modifiés ou augmentés ou réduits en conséquence en conservant un rapport Q_{R1}/Q_{R2} constant.

5. Procédé selon l'une quelconque des revendications précédentes,
**caractérisé en ce que**
les deux agents de rétention différents comprennent des polymères avec une densité de charge différente et/ou un poids moléculaire différent.

6. Procédé selon l'une quelconque des revendications précédentes,
**caractérisé en ce que**
la formation est mesurée, la valeur de mesure est comparée avec une valeur de consigne, pour corréler la formation à la valeur de consigne, la quantité ajoutée du premier agent de rétention est ajustée en conséquence et pour ajuster un niveau aussi élevé que possible de rétention, la quantité ajoutée du deuxième agent de rétention ou le rapport entre les quantités ajoutées des deux agents de rétention est rattrapé jusqu'à ce que la formation se détériore à nouveau.

7. Procédé selon l'une quelconque des revendications précédentes,
**caractérisé en ce que**
la régulation de la formation est superposée à une régulation de la rétention.

8. Procédé selon l'une quelconque des revendications précédentes,
**caractérisé en ce que**
les deux agents de rétention différents comprennent la polyéthylènimine (PEI) et le polyacrylamide (PAM).

9. Procédé selon l'une quelconque des revendications 1 à 7,
**caractérisé en ce que**
le premier agent de rétention comprend un polymère, par exemple du polyacrylamide, et le deuxième agent de rétention comprend des microparticules inorganiques, comme par exemple de la bentonite ou de l'hydrocol.

10. Procédé selon l'une quelconque des revendications précédentes,
**caractérisé en ce que**
l'on tient compte dans la régulation de la formation des influences des matières premières et/ou de l'apport d'eau dans la section humide.

11. Procédé selon l'une quelconque des revendications précédentes,
**caractérisé en ce que**
la régulation de la formation s'effectue en utilisant une logique floue et/ou des commandes prédictives.

12. Procédé selon l'une quelconque des revendications précédentes,
**caractérisé en ce que**
dans un régulateur (13) pour la régulation de la formation, on entre au moins une valeur de formation mesurée en ligne, au moins une valeur de densité de matière, de préférence la valeur de la densité de matière de l'eau blanche de faible consistance (C_{L}) et/ou la valeur de la densité de matière de la suspension fibreuse de haute consistance (C_{H}) et **en ce qu'**une valeur de réglage fournie par le régulateur est utilisée pour ajuster le courant massique ou volumique d'au moins un agent de rétention de telle sorte que la valeur de formation acquière la valeur souhaitée.

13. Procédé selon la revendication 12,
**caractérisé en ce que**
l'on entre dans le régulateur (13) en tant que valeur d'entrée supplémentaire au moins une valeur pour au moins un paramètre de matière.

14. Installation (10) de fabrication d'une bande fibreuse (12), notamment d'une bande de papier ou de carton, avec une régulation automatique de la formation, dans laquelle la formation de la bande fibreuse est mesurée en ligne en tant que valeur de réglage et est maintenue à un niveau de consigne prédéfinissable, des moyens étant prévus pour maintenir la formation au niveau de consigne prédéfinissable par variation correspondante de la quantité ajoutée d'au moins un agent de rétention,
**caractérisée en ce que**
deux agents de rétention différents peuvent être ajoutés en deux endroits différents et **en ce que** des moyens sont prévus pour maintenir la rétention constante à un niveau élevé prédéfinissable.

15. Installation selon la revendication 14,
**caractérisée en ce que**
des moyens sont prévus pour maintenir la rétention constamment à la valeur maximale possible dans chaque cas.

16. Installation selon la revendication 14 ou 15,
**caractérisée en ce que**
des moyens sont prévus pour maintenir la formation au niveau de consigne prédéfinissable par variation correspondante du rapport des quantités ajoutées des deux agents de rétention.

17. Installation selon la revendication 14 ou 15,
**caractérisée en ce que**
la formation peut être ajustée ou régulée **en ce que** deux courants massiques d'agent de rétention Q_{R1}, Q_{R2} sont modifiés ou augmentés ou réduits en conséquence en conservant un rapport Q_{R1}/Q_{R2} constant.

18. Installation selon l'une quelconque des revendications 14 à 17,
**caractérisée en ce que**
les deux agents de rétention différents comprennent des polymères avec une densité de charge différente et/ou un poids moléculaire différent.

19. Installation selon l'une quelconque des revendications 14 à 18,
**caractérisée en ce que**
des moyens sont prévus, par lesquels la formation est mesurée, la valeur de mesure est comparée avec une valeur de consigne, pour corréler la formation à la valeur de consigne, la quantité ajoutée du premier agent de rétention est ajustée en conséquence et pour ajuster un niveau aussi élevé que possible de rétention, la quantité ajoutée du deuxième agent de rétention ou le rapport entre les quantités ajoutées des deux agents de rétention est rattrapé jusqu'à ce que la formation se détériore à nouveau.

20. Installation selon l'une quelconque des revendications 14 à 19,
**caractérisée en ce que**
la régulation de la formation est superposée à une régulation de la rétention.

21. Installation selon l'une quelconque des revendications 14 à 20,
**caractérisée en ce que**
les deux agents de rétention différents comprennent la polyéthylènimine (PEI) et le polyacrylamide (PAM).

22. Installation selon l'une quelconque des revendications 14 à 20,
**caractérisée en ce que**
le premier agent de rétention comprend un polymère, par exemple du polyacrylamide, et le deuxième agent de rétention comprend des microparticules inorganiques, comme par exemple de la bentonite ou de l'hydrocol.

23. Installation selon la revendication 22,
**caractérisée en ce que**
l'on tient compte dans la régulation de la formation des influences des matières premières et/ou de l'apport d'eau dans la section humide.

24. Installation selon l'une quelconque des revendications 14 à 23,
**caractérisée en ce que**
la régulation de la formation s'effectue en utilisant une logique floue et/ou des commandes prédictives.

25. Installation selon l'une quelconque des revendications 14 à 24,
**caractérisée en ce qu'**elle
comprend un régulateur (13) pour la régulation de la formation, dans lequel on entre au moins une valeur de formation mesurée en ligne, au moins une valeur de densité de matière, de préférence la valeur de la densité de matière de l'eau blanche de faible consistance (C_{L}) et/ou la valeur de la densité de matière de la suspension fibreuse de haute consistance (C_{H}) et **en ce qu'**une valeur de réglage fournie par le régulateur est utilisée pour ajuster le courant massique ou volumique d'au moins un agent de rétention de telle sorte que la valeur de formation acquière la valeur souhaitée.

26. Installation selon la revendication 25,
**caractérisée en ce que**
l'on entre dans le régulateur (13) en tant que valeur d'entrée supplémentaire au moins une valeur pour au moins un paramètre de matière.
